# FASCICULE DE BREVET EUROPEEN

(11) **EP 1 535 562 B1**
(45) Date de publication et mention de la délivrance du brevet: **31.12.2008**
(21) Numéro de dépôt: 04356175.2
(22) Date de dépôt: 29.10.2004
(51) Int. Cl.: A47L 9/16

(54) **Dispositifs de séparation des déchets pour aspirateur**
Staubabscheidungsvorrichtung für einen Staubsauger
Waste separating device for vacuum cleaner

(30) Priorité: 27.11.2003 FR 0313915
(43) Date de publication de la demande: 01.06.2005
(73) Titulaire: SEB S.A., 69130 Ecully (FR)
(72) Inventeur: Caro, Laurent, 78260 Acheres (FR); Morin, Patrick, 27630 Coupigny (FR)
(74) Mandataire: Kiehl, Hubert

(56) Documents cités:
- WO-A-03/047412
- GB-A- 2 384 451
- US-A1- 2002 073 663
- US-B1- 6 269 518

## Description

La présente invention concerne les appareils récupérateurs de déchets de type aspirateurs, et plus particulièrement ceux utilisant une séparation des déchets par centrifugation.

La présente invention est une amélioration des systèmes de séparation et de collecte des déchets dans un aspirateur et décrit dans la demande WO 03/047412. Selon cette demande, l'un des ensembles comprend un conduit d'entrée d'air débouchant selon une direction tangentielle dans une chambre de séparation des déchets définissant un volume interne ayant sensiblement la forme d'un cylindre. Dans la partie centrale de cette chambre est agencée au moins une ouverture débouchant sur un conduit en liaison avec le groupe d'aspiration, ledit conduit comportant notamment un groupe de filtration.

La chambre possède par ailleurs un canal d'évacuation des déchets selon une direction radiale, ledit canal étant relié à un bac étanche collecteur des déchets centrifugés.

Une des particularités de cette invention est d'avoir le canal d'entrée d'air et le canal d'évacuation des déchets agencés sensiblement à la même hauteur dans la chambre de séparation des déchets, et d'avoir réduit considérablement la section diamétrale de la chambre entre une fois et quatre fois la plus petite section des canaux d'amenée des déchets depuis le suceur.

Une telle disposition permet à cet ensemble de séparation de présenter un encombrement réduit, sans altérer l'efficacité de séparation des déchets.

Selon l'un des modes de réalisation, la partie centrale de la chambre comprend un second dispositif de filtration accessible par un couvercle fermant ladite partie centrale.

La présente invention vise à améliorer l'ergonomie, la facilité d'accès et l'agencement de ces dispositifs de filtration afin de permettre son nettoyage et/ou son remplacement de façon simple et hygiénique.

La présente invention est atteinte à l'aide d'un aspirateur électrique comportant un ensemble de dispositifs principal et secondaire de séparation des déchets, ledit aspirateur comportant notamment un groupe moto-ventilateur, lesdits dispositifs étant logés dans le bâti de l'aspirateur et étant constitués, d'une part par un conduit comportant une multitude d'ouvertures et disposé dans une chambre principale de séparation par inertie en formant un tore, ledit conduit étant en relation aéraulique avec la chambre de séparation par ces seules ouvertures, et étant relié par ailleurs au groupe moto-ventilateur, et d'autre part par un réceptacle dans lequel est logé un filtre fin, constituant le dispositif secondaire de séparation des déchets, ledit filtre étant interposé dans le trajet aéraulique entre le conduit et le groupe moto-ventilateur, caractérisé en ce que ces deux dispositifs sont liés mécaniquement l'un à l'autre par des moyens d'accroche constituant un verrouillage mécanique et en ce que ces dispositifs sont amovibles du bâti de l'aspirateur.

Fn présentant un sous-ensemble composé des dispositifs de filtration et de séparation des déchets amovible de l'aspirateur, le nettoyage de ces éléments s'en trouve facilité puisqu'il suffit de sortir du bâti de l'aspirateur ce sous-ensemble pour le nettoyer et en quelque sorte régénérer l'ensemble de filtration de l'appareil.

Avantageusement, les moyens d'accroche peuvent être déverrouillés afin de séparer le réceptacle du conduit. En proposant un tel déverrouillage, l'opération de nettoyage des divers éléments s'en trouve plus aisée par cette séparation.

Avantageusement, la préhension des dispositifs de séparation des déchets est facilitée par le fait que le conduit est fermé en partie supérieure et comporte des empreintes permettant ainsi à l'utilisateur de saisir les dispositifs en évitant les zones poussiéreuses.

Selon l'un des modes préférés de mise en oeuvre de l'invention, le conduit central comporte, à sa base, une couronne périphérique sensiblement perpendiculaire au conduit, cette couronne faisant partie de ia chambre de séparation par l'une de ses faces, et dont la face opposée dispose de moyens d'accroche du réceptacle du filtre.

Cette disposition permet un gain de place et assure une tenue mécanique importante entre le réceptacle et le conduit.

Il est par ailleurs possible de proposer une solution favorisant le nettoyage pratique du dispositif secondaire de séparation ayant également une fonction de stockage de déchets en rendant le filtre amovible du réceptacle.

Avantageusement, le conduit comporte une pluralité de parois inclinées dirigées vers la chambre de séparation, dans le sens du mouvement de l'air, l'extrémité de chaque paroi comportant une ouverture sensiblement plane et sensiblement parallèle au conduit sous-jacent, et en ce que les ouvertures du conduit sont situées à l'aplomb des ouvertures de paroi.

La présence de parois inclinées au niveau des ouvertures du conduit éloigne les particules du conduit d'aspiration de l'air. Toutefois, la présence d'ouvertures sur ces parois en leur extrémité minimise les pertes de charge en facilitant le passage de l'air dans le conduit. Une telle solution permet donc d'associer l'effet de tremplin pour les particules, occasionné par les parois, à une certaine facilité de l'air pour pénétrer dans le conduit.

En effet, chaque ouverture se comporte comme un petit séparateur à part entière du fait de sa capacité à séparer les trajectoires des particules de l'air. La multiplicité des ouvertures permet de réduire les vitesses d'air au niveau de chaque ouverture ce qui limite les pertes de charge sans pour autant réduire l'efficacité de centrifugation qui est liée d'une part à la vitesse de l'air mais également au rayon de courbure de la trajectoire de l'air. En réduisant significativement le rayon de courbure comme c'est le cas ici, on peut donc obtenir une bonne performance de centrifugation tout en limitant les pertes de charge.

Avantageusement, les parois sont bordées, de part et d'autre, de flancs latéraux prenant appui sur le conduit. La présence de ces flancs évite que les particules passent à coté des parois inclinées et ne pénètrent dans les ouvertures des conduits en réalisant, en quelques sorte, un court-circuit aéraulique. La séparation des particules s'en trouve améliorée.

La géométrie des parois inclinées est définie également de telle sorte qu'elles ne se chevauchent pas les unes des autres afin de ne pas créer de zones mortes où la poussière parviendrait à s'accumuler. Ainsi on conserve un léger flux d'air circulant de chaque coté desdites parois sans pour autant pénétrer directement dans les ouvertures grâce à la présence des flancs latéraux.

Préférentiellement les trous sont disposés en quinconce pour une meilleure couverture sur la hauteur du conduit dans le sens perpendiculaire au sens de passage de l'air.

Selon une variante de réalisation, les ouvertures au niveau du conduit sont allongées dans le sens de rotation de l'air, de manière à dépasser l'aplomb des parois inclinées. Cette disposition permet de limiter davantage les pertes de charge principalement en augmentant la surface de passage de l'air ce qui diminue localement sa vitesse.

Une autre variante de réalisation consiste à configurer les ouvertures, non pas en les allongeant dans le sens de rotation de l'air, mais en les allongeant dans le sens perpendiculaire à l'écoulement, ce qui évite d'augmenter la possibilité qu'une particule ne puisse incurver sa trajectoire pour pénétrer dans l'ouverture, tout en augmentant la taille des ouvertures de passage de l'air.

La possibilité de déverrouiller le dispositif principal de séparation des déchets du dispositif secondaire trouve tout son avantage selon le mode de réalisation où le conduit dispose de parois inclinées comportant, ou non, les flancs latéraux. En effet, le déverrouillage permet, compte tenu de la différence de structure des deux dispositifs, de nettoyer plus énergiquement l'un que l'autre. Le dispositif principal peut notamment être brossé sous l'eau, voire passer au lave-vaisselle, ce qui n'est guère possible pour le réceptacle comportant le filtre qui risquerait de se détériorer.

Selon ce mode de réalisation, la complexité accrue du dispositif, par la présence des parois, voire des flancs latéraux, rend son nettoyage plus fastidieux. En le séparant du réceptacle contenant le filtre, on facilite grandement cette opération de nettoyage, tout en améliorant l'efficacité de séparation des poussières.

La présente invention a également pour objet un aspirateur électrique comportant des dispositifs de séparation des déchets tels que précédemment définis et dont le bâti, à l'intérieur duquel est logé un groupe moto-ventilateur, comporte une entrée d'air susceptible d'être reliée, par une tubulure appropriée terminée par un suceur, à la surface à nettoyer, ladite entrée d'air communiquant, à l'intérieur du bâti, avec une chambre de séparation des déchets dans laquelle elle débouche tangentiellement.

Avantageusement, la chambre de séparation est fermée, en partie supérieure, par un couvercle accessible depuis l'extérieur de l'aspirateur et masquant la partie supérieure du conduit d'évacuation de l'air épuré et permettant d'accéder facilement aux dispositifs de séparation, tout en évitant au maximum le contact avec la poussière résiduelle, en majorité localisée, par gravité, en partie inférieure du dispositif de séparation.

Selon l'une des réalisations possibles de l'invention au sein d'un aspirateur, la chambre de séparation est en liaison avec un bac étanche de récupération des déchets amovible et distinct de ladite chambre par un canal d'évacuation orienté selon une direction radiale ou tangentielle par rapport à la chambre de séparation. Une telle disposition permet de retirer le bac contenant les déchets séparés par le dispositif principal de séparation, sans avoir à retirer les dispositifs de séparation.

Avantageusement, les dispositifs de séparation des déchets sont indépendants du canal d'évacuation ainsi que du bac étanche amovible de récupération des déchets.

Ainsi, contrairement à de nombreux autres appareils, cette disposition évite de devoir retirer le bac de récupération des déchets pour nettoyer les dispositifs de séparation, limitant alors les risques de fuite et de réintroduction de la poussière séparée dans la pièce à nettoyer

La présente invention sera mieux comprise à l'aide de la description qui va suivre, en référence aux figures annexées, parmi lesquelles :
- la figure 1 montre un aspirateur en perspective comportant la présente invention,
- la figure 2 est une vue partiellement éclatée des dispositifs de séparation conformes à la présente invention dans leur environnement fonctionnel,
- la figure 3 est une vue détaillée en perspective des dispositifs de séparation isolés,
- la figure 4 est une vue analogue à la figure 3, où certains éléments ont été éclatés,
- la figure 5 est une vue éclatée de l'un des dispositifs de séparation selon l'invention,
- la figure 6 est une vue d'une variante avantageuse de l'un des dispositifs de séparation,
- la figure 7 représente le même élément que la figure 6, dans une vue de face,
- la figure 8 est une vue de l'élément représenté à la figure 7, selon la coupe A-A de cette même figure,
- la figure 9 représente le détail B de la figure 8,
- la figure 10 est une vue détaillée en perspective d'une amélioration d'un des dispositifs de séparation selon l'invention.

La figure 1 illustre d'une manière générale un aspirateur comportant les dispositifs de séparation selon l'invention.

Un tel aspirateur 10 comporte un bâti 11 reposant sur plusieurs roues dont notamment deux roues arrière. 12. Un raccord aéraulique 14 relie le bâti de l'appareil à un suceur en contact avec la surface à nettoyer et permettant l'introduction des déchets dans le bâti de l'appareil. Ce dernier est pourvu d'un groupe moto-ventilateur, non représenté, permettant de générer un flux d'air apte à récolter les déchets souillant la surface à nettoyer. Un bouton 16 permet la mise en marche et l'arrêt du moteur.

Selon l'un des aspects de l'invention, l'aspirateur comporte une chambre de séparation par inertie. Cette chambre est accessible par un couvercle de protection 18 qui permet également de fermer la chambre de séparation. Les déchets séparés par le dispositif sont évacués par un conduit 39 vers un bac 22 facilement accessible par l'utilisateur et présentant une poignée de préhension 20. Cette poignée fait également office de poignée de transport de l'appareil, l'inclinaison globale de l'appareil et la présence de cette poignée en position haute favorisant sa préhension tout en évitant un mouvement de basculement de l'appareil au niveau de son centre de gravité. Un bouton 24 de déblocage du bac 22 est prévu sur le côté de l'appareil. Avantageusement, un tel bouton de déverrouillage est présent de chaque côté de l'appareil.

Selon l'exemple proposé, le bac 22 peut être vidé par l'un ou l'autre de ses cotés latéraux, ces derniers étant chacun obstrué par un couvercle 21 amovible. Cette disposition permet à tout à chacun, qu'il soit droitier ou gaucher, de pouvoir vider le bac facilement.

Tel que détaillé figure 2, l'ensemble des moyens de séparation 30 des déchets comporte un conduit d'entrée d'air 32 débouchant dans une chambre de séparation 33 s'apparentant à un tore de section diamétrale rectangulaire. Avantageusement, le conduit d'entrée d'air 32 comporte un coude 132 permettant de réduire la probabilité pour que certains déchets n'aillent directement percuter le conduit central définissant le tore.

La section de passage du flux dans la chambre est délimitée par une paroi circulaire extérieure 34, une paroi circulaire intérieure 35, une paroi supérieure qui est le couvercle 18, ainsi qu'une paroi de fond 37.

La paroi circulaire intérieure définit le conduit 36 d'évacuation de l'air, la liaison aéraulique entre la chambre et l'intérieur du conduit 36 étant réalisée par une multitude d'ouvertures 40. Le conduit 36 est fermé en partie haute et est en liaison aéraulique, en partie basse, avec un réceptacle 38 comportant un filtre, de préférence un filtre plissé. Ce réceptacle est également en liaison aéraulique avec le groupe moto-ventilateur. Une telle configuration permet d'avoir plus de latitude quant au dimensionnement du filtre.

Ce mode de mise en oeuvre de l'invention présente également l'avantage de clairement mettre en évidence la faible hauteur de la chambre de séparation par rapport au conduit 32 d'entrée des déchets. La section de la chambre de séparation reste dans un rapport de 1 à 4 fois la plus petite section d'amenée des déchets depuis le suceur, tel qu'enseigné par la demande WO 03/047412. Bien entendu des moyens d'étanchéité sont prévus pour éviter toute fuite d'air au niveau de la chambre de séparation.

Par la suite, le conduit 36 muni de ses ouvertures, sera dénommé dispositif principal de séparation, le réceptacle 38 et son filtre étant dénommé dispositif secondaire de séparation.

Conformément à la présente invention et tel qu'illustré figure 3, le conduit 36 est lié mécaniquement au réceptacle 38 du filtre fin. Par ailleurs, le conduit 36 comporte, en partie haute, des empreintes 42 de préhension symétriques en arc de cercle permettant l'extraction des dispositifs de séparation par l'utilisateur en évitant les zones en contact avec la poussière que sont les parois du conduit et la paroi de fond 37.

Les dispositifs de séparation peuvent donc être extraits en même temps. Par ailleurs, seul le couvercle 18 ferme la chambre de séparation. Il suffit donc d'ôter ce couvercle pour avoir accès aux dispositifs de séparation, ce qui facilite grandement leur extraction.

De plus, ces derniers sont simplement posés à l'intérieur de l'aspirateur, et aucun outillage n'est nécessaire pour les extraire de l'appareil.

Avantageusement, tel que présenté figure 4, le réceptacle 38 peut être séparé du conduit 36, la liaison mécanique entre les deux éléments pouvant être déverrouillée.

Selon l'exemple proposé, le conduit 36 et la paroi de fond 37 ne forment qu'une seule pièce, ce qui évite notamment les problèmes d'étanchéité à ce niveau. De la sorte, le verrouillage du réceptacle 38 sur le conduit 36 est réalisé sur la paroi de fond 37. Cette dernière comprend alors des crochets 52, visibles figure 7, coopérant avec des ouvertures 50 ménagées sur une paroi supérieure du réceptacle 38. Ce montage, de type baïonnette, permet un maintien mécanique simple, pouvant être manoeuvré facilement par l'utilisateur.

D'autres moyens de maintien mécanique peuvent être envisagés entre le réceptacle 38 et le conduit 36, tel le clipage, l'emboîtage, ...

Par ailleurs, la présence de la paroi de fond 37 n'est pas indispensable à la réalisation de la liaison mécanique entre le conduit 36 et le réceptacle 38, il est notamment possible d'envisager un même système de blocage par baïonnette du conduit directement dans un réceptacle cylindrique, le système de blocage pouvant être disposé sur les parois dudit réceptacle 38.

Selon cette configuration, un joint est prévu entre le conduit et le réceptacle et est réalisé par surmoulage d'un matériau élastomère sur la périphérie de la paroi de fond 37, du côté des crochets 52. En alternative et/ou complément, un joint peut être prévu sur la périphérie de la collerette supérieure du réceptacle 38.

Selon l'exemple proposé, le réceptacle est de forme parallélépipédique et reçoit un filtre plissé 46 qui permet une filtration élevée afin d'arrêter les poussières les plus fines.

Avantageusement, une pré-filtration est réalisée par une mousse 44 disposée entre le filtre 46 et le conduit 36. Cette mousse est amovible du réceptacle 38.

Selon l'exemple proposé, une grille 48 est disposée entre le filtre 46 et la mousse 44, permettant de maintenir le filtre en place. Cette grille permet également de protéger le filtre contre de mauvaises manipulations lors de son nettoyage. La grille est alors collée aux parois intérieures du réceptacle 38. Le filtre est lui même collé au réceptacle 38 pour assurer l'étanchéité de cette filtration. Une seule opération de collage est alors réalisée : la grille est mise en place juste après le collage du filtre, lorsque la colle est encore molle, ce qui permet de rendre solidaire l'ensemble constitué du réceptacle 38, du filtre 46 et de la grille 48.

Dans une version simplifiée, la grille est omise et le filtre seul est collé dans le réceptacle 38.

Il est également possible, par exemple par un système de clipage de la grille, de rendre le filtre amovible, tel qu'illustré figure 5, ce qui facilite son nettoyage, voire son remplacement.

Les figures 6 à 10 présentent une variante perfectionnée du dispositif principal de séparation des déchets. Selon cette variante, le conduit 56 comporte toujours la collerette périphérique 57 formant partie de la chambre de séparation ainsi que les empreintes 62 de préhension des dispositifs de séparation. Toutefois, par rapport à la version expliquée précédemment, il comporte des séparateurs 70 définis comme suit et présentés, isolément, figure 10. Selon le sens F de circulation de l'air dans la chambre, des parois 66 sont disposées devant chaque ouverture 64 ménagées dans le conduit 56. Ces parois inclinées présentent en leur extrémité libre une ouverture 68 sensiblement parallèle au conduit sous-jacent, en liaison avec les ouvertures 64 par le bord libre frontal 69.

Avantageusement, les parois 66 comportent des flancs latéraux 67 prenant appui sur le conduit 56 et évitant que les particules pénètrent dans les ouvertures 64 en contournant les parois inclinées 66. Ces flancs constituent donc des bords longitudinaux des parois inclinées.

Par cette disposition, la trajectoire des particules les plus fines suit les parois inclinées 66 et s'éloigne ainsi du conduit 56. Les particules sont en quelque sorte éjectées par le tremplin formé par les parois inclinées 66.

Cependant, par l'ouverture 68 réalisée dans la paroi, l'air peut rejoindre le conduit d'évacuation sans avoir à modifier considérablement sa trajectoire. Comme le montre le trajet G de l'air figure 9, la sortie de l'air au travers des ouvertures du conduit est facilitée par la présence des ouvertures 68, sans dégrader sensiblement la séparation des particules.

Selon ce mode de réalisation, les pertes de charge sont minimisées en augmentant la taille des ouvertures au niveau du conduit. Ainsi, tel qu'il est visible sur la figure 10, les ouvertures 64 s'étendent en aval de la paroi 56, selon le sens de déplacement général du flux d'air dans la chambre de séparation. Cette disposition permet à l'air d'atteindre les ouvertures 64 en courbant moins sa trajectoire, ce qui signifie donc des pertes de charge réduites.

En protégeant ainsi les ouvertures 64 et en multipliant les parois inclinées, les particules sont forcées sur lesdites parois où elles sont projetées à distance des ouvertures 64.

En fonctionnement, après une opération de nettoyage des sols, l'utilisateur arrête le moto-ventilateur. Il peut alors vider le réceptacle principal 22, en le déverrouillant par appui sur le bouton 24.

S'il désire nettoyer les dispositifs de filtration, il retire alors le couvercle 18 et se saisit des dispositifs au niveau des empreintes 42, 62. Il peut alors, dans un premier temps, secouer l'ensemble au-dessus d'une poubelle, puis séparer les deux dispositifs en effectuant une légère rotation du conduit par rapport au réceptacle. Le conduit ainsi libéré peut être passé sous l'eau et nettoyer énergiquement par exemple à l'aide d'une brosse. En effet, ce conduit est couramment réalisé en plastique et supporte les sollicitations mécaniques d'une brosse de nettoyage et d'agents lessiviels. Cet aspect de nettoyage est d'autant plus important que le conduit comporte les séparateurs 70 définis précédemment, qui, en complexifiant l'architecture du dispositif, nécessitent un nettoyage plus en profondeur. De ce fait, la possibilité de séparer le conduit du réceptacle 38 comportant le filtre fin permet de pouvoir utiliser des moyens plus énergiques, et donc plus efficaces, afin de ne pas rendre la tâche de nettoyage trop longue et fastidieuse.

Le dispositif secondaire de séparation et son filtre plissé peuvent être secoués, voire passer sous l'eau si le type de filtre plissé le permet. La mousse 44 peut être séparée du réceptacle 38 et peut également se nettoyer sous l'eau simplement, telle une éponge.

Selon l'exemple proposé, le remplacement du filtre s'effectue en changeant le réceptacle 38 puisque le filtre, dans ce cas de figure, est collé au réceptacle.

Le remontage des divers éléments est simple et ne nécessite pas d'outillage, incitant ainsi l'utilisateur à réaliser fréquemment cette opération, ce qui permet d'éviter tout dysfonctionnement des dispositifs et donc de l'appareil.

## Revendications

1. Aspirateur électrique (10) comportant un ensemble de dispositifs principal et secondaire de séparation des déchets, ledit aspirateur (10) comportant notamment un groupe moto-ventilateur, lesdits dispositifs étant logés dans le bâti (11) de l'aspirateur (10) et étant constitués, d'une part par un conduit (36, 56) comportant une multitude d'ouvertures (40, 64) et disposé dans une chambre principale (33) de séparation par inertie en formant un tore, ledit conduit (36, 56) étant en relation aéraulique avec la chambre (33) de séparation par ces seules ouvertures (40, 64), et étant relié par ailleurs au groupe moto-ventilateur, et d'autre part par un réceptacle (38) dans lequel est logé un filtre fin (46), constituant le dispositif secondaire de séparation des déchets, ledit filtre (46) étant interposé dans le trajet aéraulique entre le conduit (36, 56) et le groupe moto-ventilateur, **caractérisé en ce que** ces deux dispositifs sont liés mécaniquement l'un à l'autre par des moyens d'accroche (50, 52) constituant un verrouillage mécanique et **en ce que** ces dispositifs sont amovibles du bâti (11) de l'aspirateur (10).

2. Aspirateur électrique (10) selon la revendication précédente, **caractérisé en ce que** les moyens d'accroche (50, 52) peuvent être déverrouillés afin de séparer le réceptacle (38) du conduit (36, 56).

3. Aspirateur électrique (10) selon l'une des revendications précédentes, **caractérisé en ce que** le conduit (36, 56) est fermé en partie supérieure et comporte des empreintes (42, 62) permettant la préhension facilitée des dispositifs de séparation.

4. Aspirateur électrique (10) selon l'une des revendications précédentes, **caractérisé en ce que** le conduit central (36, 56) comporte, à sa base, une couronne périphérique (37) sensiblement perpendiculaire au conduit (36, 56), cette couronne (37) faisant partie de la chambre de séparation (33) par l'une de ses faces, et dont la face opposée dispose de moyens d'accroche (52) du réceptacle (38) du filtre (46).

5. Aspirateur électrique (10) selon l'une des revendications précédentes, **caractérisé en ce que** le filtre (46) est amovible du réceptacle (38).

6. Aspirateur électrique (10) selon l'une des revendications précédentes, **caractérisé en ce que** le conduit (56) comporte des parois inclinées (66) dirigées vers la chambre de séparation (33), dans le sens du mouvement (F) de l'air, et **en ce que** l'extrémité de chaque paroi (66) comporte une ouverture (68) sensiblement plane et sensiblement parallèle au conduit (56) sous-jacent, et **en ce que** les ouvertures (64) du conduit (56) sont situées à l'aplomb des ouvertures (68) de paroi (66).

7. Aspirateur électrique (10) selon la revendication précédente, **caractérisé en ce que** les parois (66) sont bordées, de part et d'autre, de flancs latéraux (67) prenant appui sur le conduit (56).

8. Aspirateur électrique (10) selon l'une des revendications 6 ou 7, **caractérisé en ce que** les ouvertures (64) au niveau du conduit (56) sont allongées, dans le sens de rotation (F) de l'air de manière à dépasser l'aplomb des parois (66) inclinées, ou perpendiculairement au sens (F) de rotation de l'air.

9. Aspirateur (10) électrique selon l'une des revendications précédentes, **caractérisé en ce que** le bâti (11), à l'intérieur duquel est logé le groupe moto-ventilateur, comporte une entrée d'air susceptible d'être reliée, par une tubulure (32, 132) appropriée terminée par un suceur, à la surface à nettoyer, ladite entrée d'air communiquant, à l'intérieur du bâti, avec une chambre (33) de séparation des déchets dans laquelle elle débouche tangentiellement.

10. Aspirateur (10) électrique selon la revendication précédente, **caractérisé en ce que** la chambre (33) de séparation est fermée, en partie supérieure, par un couvercle (18) accessible depuis l'extérieur de l'aspirateur (10) et manquant la partie supérieure du conduit (36, 56) d'évacuation de l'air épuré.

11. Aspirateur (10) électrique selon l'une des revendications 9 ou 10, **caractérisé en ce que** la chambre (33) de séparation est en liaison avec un bac étanche (22) de récupération des déchets amovible et distinct de ladite chambre, par un canal d'évacuation (39) orienté selon une direction radiale ou tangentielle par rapport à la chambre (33) de séparation.

12. Aspirateur électrique selon la revendication précédente, **caractérisé en ce que** les dispositifs de séparation des déchets sont indépendants du canal d'évacuation (39) ainsi que du bac étanche amovible (22) de récupération des déchets.

## Claims

1. An electric vacuum cleaner (10) including an assembly comprising a main waste separator device and a secondary waste separator device, said vacuum cleaner (10) including in particular a motor-and-fan unit, said devices being received in the structure (11) of the vacuum cleaner (10) and being constituted firstly by a duct (36, 56) having a multitude of openings (40, 64) and disposed in a main separation chamber (33) operating by inertia and forming a torus, said duct (36, 56) being in air-flow communication with the separation chamber (33) via said openings (40, 64) only, and also being connected to the motor-and-fan unit, and secondly by a receptacle (38) in which a fine filter (46) is received, which filter constitutes the secondary waste separator device, said filter (46) being interposed in the air-flow path between the duct (36, 56) and the motor-and-fan unit, said electric vacuum cleaner being **characterized in that** the two devices are secured together mechanically via fastener means (50, 52) providing mechanical locking, and **in that** said devices are removable from the structure (11) of the vacuum cleaner (10).

2. An electric vacuum cleaner (10) according to the preceding claim, **characterized in that** the fastener means (50, 52) can be unlocked in order to separate the receptacle (38) from the duct (36, 56).

3. An electric vacuum cleaner (10) according to any preceding claim, **characterized in that** the duct (36, 56) is closed at the top portion and is provided with recesses (42, 62) making it easier to take hold of the separator devices.

4. An electric vacuum cleaner (10) according to any preceding claim, **characterized in that** the central duct (36, 56) has, at its base, a peripheral ring (37) that is substantially perpendicular to the duct (36, 56), said ring (37) forming part of the separation chamber via one of its faces, its opposite face being provided with fastener means (52) for fastening to the receptacle (38) of the filter (46).

5. An electric vacuum cleaner (10) according to any preceding claim, **characterized in that** the filter (46) is removable from the receptacle (38).

6. An electric vacuum cleaner (10) according to any preceding claim, **characterized in that** the duct (56) is provided with sloping walls (66) that extend towards the separation chamber (33), in the direction (F) in which the air moves, **in that** the end of each wall (66) is provided with an opening (68) that is substantially plane and that is substantially parallel to the underlying duct (56), and **in that** the openings (64) of the duct (56) are situated vertically in register with the openings (68) of the walls (66).

7. An electric vacuum cleaner (10) according to the preceding claim, **characterized in that** the walls (66) are flanked, on either side, by side flanks (67) that bear against the duct (56).

8. An electric vacuum cleaner (10) according to claim 6 or claim 7, **characterized in that** the openings (64) in the duct (56) are elongate, in the direction (F) in which the air rotates, so as to project beyond the vertical relative to the sloping walls (66), or perpendicularly to the direction (F) in which the air rotates.

9. An electric vacuum cleaner (10) according to any preceding claim, **characterized in that** the structure (11), inside which the motor-and-fan unit is received, is provided with an air intake suitable for being connected, via a suitable nozzle (32, 132) that is terminated by a nozzle attachment, to the surface to be cleaned, said air intake communicating, inside the structure, with a waste separation chamber (33) into which it opens out tangentially.

10. An electric vacuum cleaner (10) according to the preceding claim, **characterized in that** the separation chamber (33) is closed, at its top portion, by a lid (18) that is accessible from the outside of the vacuum cleaner (10) and that masks the top portion of the duct (36, 56) for discharging the purified air.

11. An electric vacuum cleaner (10) according to claim 9 or claim 10, **characterized in that** the separation chamber (33) is in communication with a leaktight waste collector (22) that is removable and that is distinct from said chamber, via a discharge channel (39) extending in a radial or tangential direction relative to the separation chamber (33).

12. An electric vacuum cleaner according to the preceding claim, **characterized in that** the waste separation devices are independent from the discharge channel (39) and from the removable leaktight waste collector (22).

## Patentansprüche

1. Elektrischer Staubsauger (10) mit einer Baugruppe aus einer Haupt- und Sekundärvorrichtung zum Trennen der Abfälle, wobei der Staubsauger (10) insbesondere eine Motorgebläse-Gruppe aufweist, wobei die Vorrichtungen im Gestell (11) des Staubsaugers (10) angeordnet sind und einerseits aus einer Leitung (36, 56) bestehen, die eine Vielzahl von Öffnungen (40, 64) aufweist und innerhalb einer Hauptkammer (33) zum Trennen durch Trägheit unter Bildung eines Torus angeordnet ist, wobei die Leitung (36, 56) mit der Trennkammer (33) nur über diese Öffnungen (40, 64) in Luftverbindung steht und zudem mit der Motorgebläse-Gruppe verbunden ist, und andererseits aus einem Behälter (38) bestehen, in dem ein Feinfilter (46) aufgenommen ist, das die Sekundärvorrichtung zum Trennen der Abfälle bildet, wobei der Filter (46) auf der Luftstrecke zwischen der Leitung (36, 56) und der Motorgebläse-Gruppe angeordnet ist, **dadurch gekennzeichnet, dass** diese beiden Vorrichtungen durch Haltemittel (50, 52) mechanisch miteinander verbunden sind, die eine mechanische Verriegelung bilden, und dass diese Vorrichtungen vom Gestell (11) des Staubsaugers (10) abnehmbar sind.

2. Elektrischer Staubsauger (10) nach dem vorhergehenden Anspruch, **dadurch gekennzeichnet, dass** die Haltemittel (50, 52) entriegelt werden können, um den Behälter (38) von der Leitung (36, 56) zu trennen.

3. Elektrischer Staubsauger (10) nach einem der vorhergehenden Ansprüche, **dadurch gekennzeichnet, dass** die Leitung (36, 56) im oberen Teil geschlossen ist und Prägungen (42, 62) aufweist, die das leichtere Greifen der Trennvorrichtungen ermöglichten

4. Elektrischer Staubsauger (10) nach einem der vorhergehenden Ansprüche, **dadurch gekennzeichnet, dass** die zentrale Leitung (36, 56) an ihrer Basis einen umlaufenden Kranz (37) aufweist, der zur Leitung (36, 56) im Wesentlichen senkrecht ist, wobei dieser Kranz (37) über eine seiner Flächen zur Trennkammer (33) gehört, wobei deren gegenüberliegende Fläche über Mittel (52) zum Halten des Behälters (38) des Filters (46) verfügt.

5. Elektrischer Staubsauger (10) nach einem der vorhergehenden Ansprüche, **dadurch gekennzeichnet, dass** der Filter (46) vom Behälter (38) abnehmbar ist.

6. Elektrischer Staubsauger (10) nach einem der vorhergehenden Ansprüche, **dadurch gekennzeichnet, dass** die Leitung (56) geneigte Wände (66) aufweist, die zur Trennkammer (33) in Luftbewegungsrichtung (F) ausgerichtet sind, dass das Ende jeder Wand (66) eine Öffnung (68) aufweist, die im Wesentlichen eben und im Wesentlichen parallel zur darunterliegenden Leitung (56) ist, und dass die Öffnungen (64) der Leitung (56) senkrecht zu den Öffnungen (68) der Wand (66) liegen.

7. Elektrischer Staubsauger (10) nach dem vorhergehenden Anspruch, **dadurch gekennzeichnet, dass** die Wände (66) auf der einen und anderen Seite von seitlichen Flanken (67) eingefasst sind, die sich an der Leitung (56) abstützen.

8. Elektrischer Staubsauger (10) nach einem der Ansprüche 6 oder 7, **dadurch gekennzeichnet, dass** die Öffnungen (64) auf der Höhe der Leitung (56) in Drehrichtung (F) der Luft, so dass sie die senkrechte Stellung der geneigten Wände (66) überschreiten, oder senkrecht zur Drehrichtung (F) der Luft langgestreckt sind.

9. Elektrischer Staubsauger (10) nach einem der vorhergehenden Ansprüche, **dadurch gekennzeichnet, dass** das Gestell (11), innerhalb dessen die Motorgebläse-Gruppe aufgenommen ist, einen Lufteinlass aufweist, der über einen geeigneten, mit einem Sauger abschließenden Stutzen (32, 132) mit der zu reinigenden Fläche verbunden werden kann, wobei der Lufteinlass innerhalb des Gestells mit einer Abfalltrennkammer (33) kommuniziert, in welche er tangential mündet.

10. Elektrischer Staubsauger (10) nach dem vorhergehenden Anspruch, **dadurch gekennzeichnet, dass** die Trennkammer (33) im oberen Teil durch einen Deckel (18) geschlossen ist, der von außerhalb des Staubsaugers (10) zugänglich ist und den oberen Teil der Leitung (36, 56) zum Abführen der gereinigten Luft verdeckt.

11. Elektrischer Staubsauger (10) nach einem der Ansprüche 9 oder 10, **dadurch gekennzeichnet, dass** die Trennkammer (33) mit einem dichten Becken (22) zum Auffangen der Abfälle, das abnehmbar und von der Kammer getrennt ist, über einen Abführkanal (39) verbunden ist, der gemäß einer radialen oder tangentialen Richtung bezüglich der Trennkammer (33) ausgerichtet ist.

12. Elektrischer Staubsauger (10) nach dem vorhergehenden Anspruch, **dadurch gekennzeichnet, dass** die Abfalltrennvorrichtungen vom Abführkanal (39) sowie vom abnehmbaren dichten Abfallauffangbecken (22) unabhängig sind.
